# DEMANDE DE BREVET EUROPEEN

(11) **EP 0 083 258 A1**
(43) Date de publication de la demande: **06.07.1983**
(21) Numéro de dépôt: 82400737.1
(22) Date de dépôt: 26.04.1982
(51) Int. Cl.: B05B 5/02, B05B 5/08

(54) **Déflecteur pour pistolet d'application électrostatique de produits de revêtement, notamment pour l'émaillage**

(30) Priorité: 30.12.1981 FR 8124501
(71) Demandeur: DE DIETRICH & Cie, Société dite, F-67110 Niederbronn-Les-Bains (FR)
(72) Inventeur: Guffroy, Gérard, F-41100 Vendome (FR)
(74) Mandataire: Polus, Camille

(57) **Abrégé**

L'embout (1) du pistolet (P) comporte un déflecteur (4) qui présente une surface plane radiale (7) dont au moins une dimension (D1) est au moins égale au diamètre (D2) de l'orifice de sortie de cet embout (1). Ainsi, lors de la projection d'un produit en poudre par le pistolet sur une surface à revêtir, il se forme un nuage de produit dont la dimension radiale est telle que le revêtement obtenu présente une épaisseur uniforme même dans des endroits difficilement accessibles d'un corps creux.

Application particulière à l'émaillage, notamment de moufles pour fours de cuisson domestiques.

## Description

La présente invention concerne l'application de revêtements sur des pièces conductrices à l'aide de pistolets de projection électrostatiques.

L'application de substances de revêtement poudreuses peut être réalisée en électrisant ou en ionisant les particules d'un courant de produit à l'aide d'un pistolet de projection dans lequel le produit passe devant des électrodes portées à un potentiel élevé ( de l'ordre de 100 kV, par exemple), la pièce à revêtir étant soumise à un potentiel faible qui est en général celui de la masse.

Dans les installations automatiques assurant l'application des revêtements, les pièces défilent devant des postes de travail dans lesquels sont placés un ou plusieurs pistolets qui peuvent éventuellement accompagner chaque pièce sur une certaine distance au cours du travail d'application. Il en est ainsi notamment dans les installations d'application des émaux sur des objets creux tels que les moufles qui constituent l'une des pièces principales des cuisinières et fours domestiques.

En général, la tête du pistolet présente un passage axial à la sortie de laquelle sont prévues les électrodes et un déflecteur évasé qui de par sa forme, confère au nuage de produit à caractéristique fortement directionnelle, une forme qui peut rappeler celle d'une corolle.

Il est évidemment souhaitable que le pistolet ou le groupe de pistolets déposent sur la surface intérieure du corps creux (moufle) une couche aussi uniforme que possible. Mais, s'agissant d'un corps creux, cet objectif est impossible à atteindre car le corps lui-même joue le rôle d'une cage de Faraday qui détermine, surtout au voisinage des parois et de la face arrière de la pièce, l'influence des forces électrostatiques sur les particules projetées par le pistolet. Une autre difficulté concerne la déviation dûe au courant du fluide propulseur qui est, en général, de l'air sous pression.

Le pistolet classique équipé d'un déflecteur évasé, favorise les zones frontales des parois de l'objet creux perpendicualires à l'axe du pistolet, l'étendue de la zone couverte à un instant donné dépendant de la forme et de la dimension du déflecteur. Par contre, le dépôt sur des surfaces parallèles à l'axe du pistolet sera nettement moins important.

Au cours de l'application du revêtement, sur les surfaces intérieures du corps creux, la forme du nuage de produit varie constamment et notamment au voisinage des surfaces qui s'étendent parallèlement à l'axe du pistolet.

Par exemple, comme représenté sur les Fig. 1 et 2 des dessins annexés, qui montrent schématiquement l'application du produit sur les surfaces intérieures d'un moufle M de four domestique, le nuage de produit sortant du pistolet P est dévié en direction de la paroi métallique a la plus proche du moufle. Le pistolet pénétrant dans celui-ci au cours du mouvement relatif des deux éléments, la paroi latérale al est ainsi revêtue de façon à peu près satisfaisante jusqu'à ce que la tête du pistolet et son déflecteur D atteignent l'angle a2 du moufle. En effet, près de la paroi arrière a3, le nuage est attiré aussi bien par la paroi latérale al que par la paroi arrière a3 et il subsiste donc une zone dans l'angle a2 où le produit ne peut que très difficilement se déposer. En réalité, l'épaisseur de la couche apportée peut varier dans un rapport de 1 à 4 entre la face avant (a4) dumoufle (c'est-à-dire le rebord frontal) et les zones d'angle a2 entre les parois jointives.

L'invention a pour but de fournir un déflecteur pour un pistolet de projection électrostatique à l'aide duquel on puisse appliquer une couche de revêtement d'une épaisseur pratiquement uniforme sur les faces intérieures des parois d'un corps creux métallique.

Elle a donc pour objet un tel déflecteur pour pistolet destiné notamment à revêtir les faces intérieures des parois de corps creux métalliquescomportant un embout de pistolet à travers lequel est envoyé un fluide propulseur sous pression dans lequel la substance de revêtement est suspendue sous forme de poudre, cet embout présentant une sortie surmontée en regard et à distance d'un déflecteur présentant au moins une surface plane, le pistolet étant équipé d'électrodes pour ioniser ou électriser les particules en suspension dans le courant fluide propulseur, caractérisé en ce que ladite surface plane présente au moins une dimension radiale qui est au moins égale au diamètre de l'orifice de sortie de l'embout du pistolet.

Il résulte de cette caractéristique que le jet de fluide avec la substance de revêtement en suspension, en frappant la surface plane du déflecteur est radialement rejeté vers l'extérieur et peut ainsi, de par son énergie cinétique latérale, se déposer sur les surfaces à revêtir qui sont disposées parallèlement à son axe sans être influencées dans une trop grande mesure par les forces électrostatiques. Au fur et à mesure de la pénétration du pistolet à l'intérieur d'un corps creux, le nuage de poudre sortant du pistolet change de forme. Les trajectoires des particules étant moins directionnelles, le déflecteur permet de passer progressivement par les trois formes suivantes : disque , corolle, flamme de bougie.

Suivant une caractéristique particulière de l'invention, ladite dimension de la surface du déflecteur située en regard de la sortie de l'embout du pistolet est égale ou supérieure au diamètre de l'orifice de sortie de cet embout.

Par ailleurs, la distance entre le déflecteur et l'orifice de sortie du pistolet est réglable de façon à pouvoir agir sur la vitesse de sortie des particules, sur leur trajectoire donc sur la forme du jet.

L'invention est exposée ci-après plus en détail à l'aide de dessins représentant seulement des modes d'éxé- cution.
- les Fig.l et 2 montrent des vues schématiques en élévation d'un moufle de four domestique de cuisson, suspendu ( avec son ouverture vers le bas) à une chaîne de transfert d'une installation d'émaillage, pour deux positions différentes d'un pistolet d'application de l'émail, ce pistolet étant équipé d'un déflecteur de conception classique;
- la Fig.3 est une vue en coupe axiale et à grande échelle de l'embout de la tête d'un pistolet équipé d'un déflecteur suivant l'invention;
- la Fig.4 est une vue analogue à celles des Fig.l et 2 montrant l'effet de l'invention sur l'application de l'émail dans l'un des angles d'un moufle de four domestique;
- les Fig.5 à 8 montrent d'autres formes de déflecteurs possibles.

La Fig.3 représente l'embout 1 d'un pistolet P de projection électrostatique qui peut être de tout type actuellement sur le marché. Cet embout est traversé par un canal axial 2 dans lequel peuvent être disposées des électrodes pour électriser un courant de poudre qui peut sortir sous pression du pistolet.

Une tige 2 est en saillie axiale de la face d'extrémité 3 de l'embout 1. Cette tige porte un déflecteur 4 qui est constitué par un corps de révolution d'axe X-X à génératrice courbe 5 et réalisé en une matière isolante. Il présente deux faces d'extrémité radiales planes 6 et 7. Dans l'exemple représenté, le diamètre du déflecteur diminue d'arrière en avant.

Le diamètre D1 de la surface formée par la face arrière 7 du déflecteur est au moins égal au diamètre _{D}2 de l'orifice de sortie du pistolet. Suivant les conceptions des pistolets, les électrodes peuvent être placées en couronne en-dessous du déflecteur ou le traverser.

La Fig.4 montre l'effet de l'invention sur la projection de l'émail dans les angles d'un moufle M. On voit que le nuage de particules s'étale radialement dès la sortie du produit du pistolet P et que la zone d'angle a2 est couverte de produit tout comme le sont la paroi latérale al et la paroi arrière a3.

Ainsi, grâce à l'invention, on a pu réaliser des revêtements d'émail à l'intérieur des moufles, dont les écarts d'épaisseur sur l'ensemble de la surface revêtue ne dépassent pas 30 microns.

La Fi^{g}.5 montre un déflecteur 4A de forme tronconique avec sa surface 7A dont le diamètre satisfait aux caractéristiques de l'invention.

La Fig.6 montre un déflecteur 4B qui a un diamètre constant également choisi conforme à l'invention et dont la face active 7B présente donc le même diamètre.

La Fig.7 montre une vue de la face active 7C d'un déflecteur 4C dont la forme est un carré. Dans ce cas, le côté D1 du carré est au moins égal au diamètre D2 de l'orifice de sortie du pistolet. La Fig.8 montre une autre surface 4D d'un déflecteur 7D dont la forme générale est ovale.

Les déflecteurs 4C et 4D permettent d'obtenir des densités non uniformes du nuage projeté par le pistolet en favorisant certaines zones des parois à revêtir par rapport.à d'autres. Une grande variété de formes peut ainsi être choisie en fonction des besoins.

## Revendications

1. Déflecteur pour pistolet destiné notamment à revêtir les faces intérieures des parois de corps creux métalliques(M), comportant un embout de pistolet (1) à travers lequel est envoyé un fluide propulseur sous pres-. sion dans lequel la substance de revêtement est suspendue sous forme de poudre, cet embout présentant une sortie surmontée en regard et à distance d'un déflecteur (4,4A, à 4D) présentant au moins une surface plane (7,7A à 7D), le pistolet étant équipé d'électrodes pour ioniser ou électriser les particules en suspension dans le courant de fluide propulseur, caractérisé en ce que ladite surface plane (7,7A à 7D) présente au moins une dimension radiale (Dl) qui est au moins égale au diamètre (D2) de l'orifice de sortie de l'embout (1) du pistolet (P).

2. Déflecteur suivant la revendication 1, carac= térisé en ce que ladite dimension (D'l) de la surface (7, 7A à 7D) située en regard de la sortie de l'embout du pistolet (P) est supérieure au diamètre (D2) de l'orifice de sortie (3) de cet embout (1).

3. Déflecteur suivant l'une quelconque des revendications 1 et 2, caractérisé en ce qu'il présente une symétrie de révolution, ladite dimension (Dl) étant le diamètre de la surface d'extrémité (7,7A à 7D) du déflecteur (4,4A,4B).

4. Déflecteur suivant la revendication 3., caractérisé en ce qu'il présente un corps de révolution à génératrice courbe (5) et se rétrécit à partir de sa surface d'extrémité (7) proche de l'orifice de sortie du pistolet (P).

5. Déflecteur suivant la revendication 3, caractérisé en ce qu'il présente une forme tronconique tournant sa plus grande face radiale (7A) vers l'orifice de sortie du pistolet (P).

6. Déflecteur suivant la revendication 3, caractérisé en ce qu'il est de diamètre constant sur toute sa hauteur.

7. Déflecteur suivant l'une quelconque des revendications 1 et 2, caractérisé en ce qu'il présente une forme irrégulière par rapport à l'axe (X-X) de l'embout (1) du pistolet..

8. Déflecteur suivant la revendication 7, caractérisé en ce que sa surface (7C) en regard dudit orifice de sortie est de forme carrée.

9. Déflecteur suivant la revendication 7, caractérisé en ce que sa surface (7D) en regard dudit orifice de sortie est de forme ovale.
